# EUROPÄISCHE PATENTANMELDUNG

(11) **EP 0 125 462 A2**
(43) Veröffentlichungstag der Anmeldung: **21.11.1984**
(21) Anmeldenummer: 84103770.8
(22) Anmeldetag: 05.04.1984
(51) Int. Cl.: E06B 3/26

(54) **Fenster oder Tür in wärmegedämmter Ausführung sowie Verbundprofil zum Herstellen eines Fensters, einer Tür oder einer Fassade**

(30) Priorität: 06.05.1983 DE 3316623
(71) Anmelder: SCHÜCO International GmbH & Co., D-33609 Bielefeld (DE)
(72) Erfinder: Jäger, Tilo, Dr., D-4800 Bielefeld 1 (DE); Tönsmann, Armin, D-4800 Bielefeld 18 (DE); Habicht, Siegfried, D-4811 Leopoldshöhe (DE); Höcker, Eitel, D-4800 Bielefeld 15 (DE)
(74) Vertreter: Stracke, Alexander, Dipl.-Ing.

(57) **Zusammenfassung**

Die Verbundprofile, aus denen die Rahmen eines Fensters oder einer Tür gefertigt werden oder die zum Aufbau einer Fassade verwendet werden, bestehen aus einer Profilschiene 3,4 aus Kunststoff und einer Profilschiene 6, 7 aus Metall. Die Profilschienen 6,7 aus Metall sind bei der Verwendung des Verbundprofils zum Aufbau eines Fensters oder eines Türrahmens der Rauminnenseite zugewandt, während die Profilschiene aus Kunststoff die Außenschale bildet. Die Profilschiene 3,4 aus Kunststoff ist mit Verankerungsstegen 5 versehen, die mit ihren freien Längsrändern in Nuten der Profilschiene 6,7 aus Metall eingreifen. Die Festlegung der Verankerungsstege in den Nuten erfolgt durch Anformen der äußeren Nutstege 9 und/oder der inneren Nutstege 10 an die Verankerungsstege 5. Die Profilschienen aus Kunststoff sind im Querschnitt winkelförmig gestaltet und weisen Außenschenkel auf, die bei einem Fenster oder einer Tür Anschlagstege bzw. Glashalteleisten bilden. Die Verbindungsbeschläge zwischen dem Flügel und dem Blendrahmen und die Verankerungsbeschläge für den Blendrahmen sind ausschließlich an den Metallprofilschienen 6,7 befestigt (Zeichnung).

## Beschreibung

1. Fenster oder Tür mit wärmegedämmten, aus Metall- und Kunststoffprofilschienen bestehenden Blend- und Flügelrahmen, dadurch gekennzeichnet , daß die Rahmenholme aus einer an der Raumaussenseite angeordneten Profilschiene (3,4) aus Kunststoff und aus einer der Rauminnenseite zugewandten Profilschiene (6,7) aus Metall bestehen, die Profilschienen aus Kunststoff in Nuten der Metallprofilschienen festgelegte Verankerungsstege (5) und die den Anschlag zwischen dem Flügel- und dem Blendrahmen bildende Anschlagstege aufweisen und daß ausschließlich an den Metallrahmen des Flügels und des Blendrahmens die Verbindungsbeschläge befestigt sind.
2. Fenster oder Tür nach Anspruch 1 mit einer zur Innenseite mit einer umlaufenden Dichtungsprofilleiste begrenzten Vorkammer, dadurch gekennzeichnet, daß der aus den Profilschienen aus Metall bestehende Rahmen von der Rahmenaußenseite gesehen, hinter der durch die Dichtungsprofilleisten (16) gebildeten Dichtungsebene liegt.
3. Fenster oder Tür nach Anspruch 2, dadurch gekennzeichnet, daß die Verbindungen zwischen den Profilschienen (3,4) aus Kunststoff und den Profilschienen (6,7) aus Metall im Bereich der Dichtungsebene vorgesehen sind.
4. Fenster oder Tür nach Anspruch 2, dadurch gekennzeichnet, daß die Dichtungsprofilleisten (16) mit ihrem Befestigungsfuß (17) in einer C-förmigen Verankerungsnut (18) des Blendrahmens festgelegt sind und die Verankerungsnut aus Teilen der Profilschienen (6) aus Metall und aus Teilen der Profilschienen 3 aus Kunststoff besteht. 5. Fenster oder Tür nach Anspruch 4, dadurch gekennzeichnet, daß der Boden der Verankerungsnut (18) teilweise durch einen Verankerungssteg (5) der Profilschiene (3) aus Kunststoff gebildet ist.
6. Wärmegedämmtes Verbundprofil zum Herstellen eines Fensters oder einer Tür nach einem der vorhergehenden Ansprüche oder einer Fassade, dadurch gekennzeichnet, daß es ausschließlich aus einer Profilschiene (6,7) aus Metall und einer Profilschiene (3,4) aus Kunststoff besteht, der Verbund im mittleren Bereich der Profiltiefe vorgesehen ist und die Profilschiene (3,4) aus Kunststoff zwei in Abstand voneinander angeordnete, parallel zueinander verlaufende Verankerungsstege (5) aufweist, die an den freien Längsrändern Verankerungsleisten oder Verankerungsvorsprünge aufweisen und daß die freien Längsränder in Nuten der Profilschiene aus Metall durch Anformen der äußeren (9) und/oder der inneren Nutstege (10) an die Verankerungsstege (5) festgelegt sind.
7. Wärmegedämmtes Verbundprofil nach Anspruch 6, dadurch gekennzeichnet, daß die Profil schiene (3,4) aus Kunststoff winkelförmig ausgebildet und der Außenschenkel (11,13) als Anschlagsteg oder als Glashalteleiste ausgebildet ist.
8. Wärmegedämmtes Verbundprofil nach Anspruch 6 oder 7, dadurch gekennzeichnet, daß im Verbindungsbereich die Verankerungsstege (5) oder die Nutstege (9,10) mit einer die Reibwerte erhöhenden Beschichtung versehen sind oder zwischen den Nutstegen und den Verankerungsstegen eine quer zur Längsachse des Verbundprofils verlaufende Verzahnung vorgesehen ist.

b Kunststoff. Der Verbund ist im mittleren Bereich der Profiltiefe vorgesehen. Die Profilschiene aus Kunststoff weist zwei in Abstand voneinander angeordnete, parallel zueinander verlaufende Verankerungsstege auf, die an den freien Längsrändern mit Verankerungsvorsprüngen oder Verankerungsleisten versehen sind. Die freien Längsränder der Verankerungsstege sind in Nuten der Profilschiene aus Metall durch Anformen der äußeren und/oder der inneren Nutstege an die Verankerungsstege festgelegt.

Ein Ausführungsbeispiel der Erfindung ist in der Zeichnung dargestellt und wird im folgenden beschrieben.

In der Zeichnung ist ein Fenster im Horizontalschnitt dargestellt, bei dem sowohl der Blendrahmen als auch der Flügelrahmen aus wärmegedämmten Verbundprofilen aufgebaut sind.

Die Rahmenholme des Blendrahmens 1 und des Flügelrahmens 2 weisen an der Raumaußenseite eine Profilschiene 3 bzw. 4 aus Kunststoff auf, die mit zwei parallel zueinander verlaufenden Verankerungsstegen 5 ausgerüstet und über diese Verankerungsstege mit einer der Rauminnenseite zugewandten Profilschiene 6 bzw. 7 verbunden ist. Die Verankerungsstege 5 weisen an den freien Rändern Verankerungsleisten 8 oder Verankerungsvorsprünge auf, die in Nuten der Profilschienen aus Metall eingreifen. Die freien Längsränder der Verankerungsstege 5 werden in den Nuten der Profilschiene aus Metall durch.Anformen der äußeren Nutstege 9 und/oder der inneren Nutstege 10 an die Verankerungsstege 5 festgelegt. Die Profilschiene 3 aus Kunststoff ist winkelförmig ausgebildet und weist einen Aussenschenkel 11 auf, der als Anschlagsteg ausgebildet ist und gegen den sich in der Verschlußstellung des Flügels die Anschlagfläche 12 der Profilschiene 4 aus Kunststoff anlegt. Diese Verschlußstellung ist in der Zeichnung dargestellt. Die Profilschiene 4 aus Kunststoff ist ebenfalls winkelförmig gestaltet und besitzt einen Außenschenkel 13, der als Glashalteleiste für die Scheibe 14 des Fensterflügels ausgebildet ist.

Das in der Zeichnung dargestellte Fenster ist mit einer Vorkammer 15 ausgerüstet, die zur Innenseite hin mit einer umlaufenden Dichtungsprofilleiste 16 begrenzt ist. Die Dichtungsprofilleiste ist mit ihrem Befestigungsfuß 17 in einer C-förmigen Verankerungsnut 18 festgelegt. Diese Verankerungsnut 18 besteht aus Teilen der Profilschiene 6 aus Metall und aus Teilen der Profilschiene 3 aus Kunststoff. Der Boden der Verankerungsnut 18 wird teilweise durch einen Verankerungssteg 5 der Profilschiene aus Kunststoff gebildet.

Die Dichtungsprofilleiste 16 ist mit einer Dichtlippe 19 ausgestattet, die in der Verschlußstellung des Flügels an einem Anschlagsteg 20 der Profilschiene 7 aus Metall anliegt.

Aus der Zeichnung ergibt sich, daß der aus den Profilschienen 6 bzw. 7 aus Metall bestehende Rahmen sowohl des Blendrahmens als auch des Flügels von der Raumaußenseite gesehen, hinter der durch die Dichtungsprofilleisten 16 gebildeten Dichtungsebene liegt.

Die Verbindungen zwischen den Profilschienen 3,4 aus Kunststoff und den Profilschienen 6,7 aus Metall sind im Bereich der Dichtungsebene vorgesehen.

Um die Verbindung zwischen den Verankerungsstegen 5 und den Nutstegen 9 und 10 zu intensivieren und um die Schubfestigkeit zwischen den beiden das Verbundprofil bildenden Profilschienen in Längsrichtung des Verbundprofils zu erhöhen, können die Verankerungsstege oder die Nutstege mit einer die Reibwerte erhöhenden Beschichtung versehen sein, die feste Partikel enthält, die sich beim Anformen der Nutstege an die Verankerungsstege 5 in das Kunststoffmaterial oder in die Nutstege eingraben, so daß zwischen den Verankerungsstegen 5 aus Kunststoff und den Nutstegen 9,10 aus Leichtmetall eine formschlüssige Verbindung geschaffen wird.

Zur Erhöhung der Schubfestigkeit zwischen der Profilschiene aus Metall und der Profilschiene aus Kunststoff in Längsrichtung des Verbundprofils ist es auch möglich, eine quer zur Längsachse des Verbundprofils verlaufende Verzahnung zwischen den Verankerungsstegen 5 und den Nutstegen 9,10 vorzusehen. Hierbei können die Verankerungsstege 5 mit einer sich über die gesamte Länge der Verankerungsstege erstreckende Ausnehmungsreihe versehen sein, in die Material der Nutstege eingedrückt wird.

An dem durch die Profilschienen 6 aus Metall gebildeten Rahmen des Blendrahmens werden die im Mauerwerk zu verankernden Beschläge festgelegt. Die Verbindungsbeschläge zwischen dem Flügel-und dem Blendrahmen werden ebenfalls ausschließlich an den aus Metall bestehenden Profilschienen befestigt.

### Bezugszeichen

1 Blendrahmen
2 Flügel rahmen
3 Profil schiene
4 Profilschiene
5 Verankerungssteg
6 Profilschiene
7 Profilschiene
8 Verankerungsleiste
9 Nutsteg
10 Nutsteg
11 Außenschenkel
12 Anschlagfläche
13 Außenschenkel
14 Scheibe
15 Vorkammer
16 Dichtungsprofilleiste
17 Befestigungsfuß
18 Verankerungsnut
19 Dichtlippe
20 Anschlagsteg

## Patentansprüche

Die Erfindung bezieht sich auf ein Fenster oder eine Tür mit wärmegedämmten, aus Metall- und Kunststoffprofilschienen bestehenden Blend- und Flügelrahmen. Sie betrifft ferner ein wärmegedämmtes Verbundprofil zum Herstellen eines Fensters, einer Tür oder einer Fassade.

Es sind Fenster oder Türen der genannten Art bekannt, bei denen die Rahmenholme aus wärmegedämmten Verbundprofilen gefertigt werden, die aus zwei Metallprofilschienen und einem oder mehreren aus Kunststoff gefertigten Isolierstäben oder Kunststoffprofilschienen bestehen. Die Isolierstäbe oder die Kunststoffprofilschienen werden zwischen den Metallprofilschienen angeordnet, die die Außen- und die Innenschale des Rahmenholms bilden. Die Metallprofilschienen werden im allgemeinen aus Aluminium gefertigt, so daß die außenliegende Aluminiumschale eine Temperatur annimmt, die der Außentemperatur angepaßt ist. Durch Strahlung bzw. Konvektion im Verbundbereich wird der Wärmedämmwert des Verbundprofils negativ beeinflußt. Sofern die wärmegedämmten Verbundprofile zwei parallel verlaufende Isolierstäbe aufweisen, stehen sich zwischen den Isolierstäben Teile der Oberfläche der Leichtmetallaußen- und -innenschale gegenüber. Bei entsprechend großen Hohlräumen im Verbundbereich findet eine Luftbewegung statt, die eine Wärmeübertragung bewirkt.

Der Erfindung liegt die Aufgabe zugrunde, ein Fenster oder eine Tür _{J}der ein wärmegedämmtes Verbundprofil der eingangs genannten Art so zu gestalten, daß unter Verbesserung der Wärmedämmung die Anzahl der zu verbindenden Profilschienen verringert wird.

Diese Aufgabe wird nach der Erfindung dadurch gelöst, daß die Rahmenholme des Fensters oder der Tür aus einer an der Raumaussenseite angeordneten Profilschiene aus Kunststoff und aus einer der Rauminnenseite zugewandten Profilschiene aus Metall bestehen, die Profilschienen aus Kunststoff in Nuten der Metallprofilschienen festgelegte Verankerungsstege und die den Anschlag zwischen dem Flügel- und dem Blendrahmen bildende Anschlagstege aufweisen und dass ausschließlich an dem Metallrahmen des Flügels und des Blendrahmens die Verbindungsbeschläge befestigt sind.

Durch die an der Raumaußenseite angeordnete Profilschiene aus Kunststoff findet eine unmittelbare Wärmedämmung gegenüber der Außenluft statt.

Die der Rauminnenseite zugewandten Profilschienen aus Metall bilden bei den Fenstern und den Türen einen tragenden Rahmen, an dem, soweit dieser Rahmen Teil des Blendrahmens ist, die Festlegung am Mauerwerk erfolgen kann. An den Metallprofilschienen des Flügels und des Blendrahmens werden auch die Verbindungsbeschläge befestigt, so daß eine einwandfreie Kraftübertragung vom Flügelrahmen über die Verbindungsbeschläge auf den Blendrahmen und von dort auf das Mauerwerk erfolgen kann.

Das erfindungsgemäße wärmegedämmte Verbundprofil besteht ausschließlich aus einer Profilschiene aus Metall und einer Profilschiene aus
